# FASCICULE DE BREVET EUROPEEN

(11) **EP 0 117 803 B1**
(45) Date de publication et mention de la délivrance du brevet: **21.09.1988**
(21) Numéro de dépôt: 84400295.6
(22) Date de dépôt: 14.02.1984
(51) Int. Cl.: H01Q 13/02, H01Q 19/08

(54) **Source hyperfréquence à large bande du type cornet, et antenne comportant une telle source**
Breitbandiger primärer Mikrowellenhornstrahler und Antenne mit einem solchen primären Strahler
Wideband primary microwave horn radiator and antenna using such a primary radiator

(30) Priorité: 22.02.1983 FR 8302836
(43) Date de publication de la demande: 05.09.1984
(73) Titulaire: THOMSON-CSF, 75008 Paris (FR)
(72) Inventeur: Gehin, Claude, F-75379 Paris Cedex 08 (FR)
(74) Mandataire: Benoit, Monique

(56) Documents cités:
- DE-B- 1 010 123
- FR-A- 992 117
- FR-A- 1 025 244
- FR-A- 1 343 253
- US-A- 2 415 807
- US-A- 2 743 440
- US-A- 2 920 322
- US-A- 3 530 482
- 1979 INTERNATIONAL SYMPOSIUM DIGEST - ANTENNAS AND PROPAGATION, vol. 2, juin 1979, pages 718-721, IEEE, New York, US, F.M. LANDSTORFER et al.: "Sidelobe reduction with horn-antennas"

## Description

La présente invention concerne une source hyperfréquence à large bande du type cornet à large rayonnement dans un plan.

Dans le domaine des systèmes d'écoute et de détection large bande des signaux radars ou systèmes de brouillage de signaux radars, on a besoin d'une antenne présentant un diagramme de rayonnement large dans un des plans principaux, gisement par exemple, et constant sur une largeur de bande importante. Le diagramme peut être, dans l'autre plan principal, modélé suivant le besoin.

Il existe deux types connus d'antennes dont le diagramme de rayonnement est indépendant de la fréquence:

Les antennes du premier type sont à structure exponentielle ou à périodicité logarithmique: la directivité obtenue est du même ordre pour les deux plans principaux. Mais certains problèmes technologiques liés à la gamme de fonctionnement ou au niveau de la puissance rayonnée empêchent la maîtrise totale de la largeur du diagramme et ne répondent donc pas toujours aux besoins concernant la directivité et la polarisation.

Les antennes du deuxième type sont à ouverture rayonnante. Elles sont limitées en ce qui concerne la gamme de fréquence et les possibilités de directivité. Parmi les sources à ouvertures rayonnantes, les cornets sont adaptés à des directivités moyennes ou larges. La largeur du faisceau rayonne par les cornets varie en fonction de la longueur d'onde, donc en fonction de la fréquence. Les variations de la largeur du faisceau en fonction de la fréquence peuvent être minimisées de differentes façons. Mais les techniques de compensation utilisées imitent la gamme de fonctionnement. On peut citer par exemple:
- Pour les guides d'onde qui présentent un allongement progressif des grands côtés, c'est-à-dire un évasement dans le plan du champ magnétique H, ces guides étant encore appelés cornets sectoraux dans le plan H, les différences de trajets d'onde peuvent être minimisées en prenant un cornet très long ce qui augmente l'encombrement de la source. Si le cornet est court, la compensation peut être réalisée par un déphasage sur l'ouverture du cornet qui limite les variations de largeur du faisceau dans la gamme de fréquence.
- La compensation peut être réalisée par des rainures. C'est la technique des cornets dits "corrugués". La largeur de bande de ce type de cornet est inférieure ou égale à l'octave, ce qui est très insuffisant.
- Une compensation réalisée par des éléments diffractants tels que barreaux métalliques devant l'ouverture, volets métalliques flanquant chaque côté de l'ouverture, permet d'obtenir une stabilité des performances qui dépasse difficilement une largeur de bande d'une octave. De plus les diagrammes de directivité peuvent presenter des défauts.

Le document 1979 INTERNATIONAL SYMPOSIUM DIGEST - ANTENNAS AND PROPAGATION, volume 2, juin 1979, pages 718-721, IEEE, New-York, USA; F.M. LANDSTORFER et al.: "Side lobe reduction with horn-antennas", décrit des cornets comportant des partitions permettant de limiter les lobes latéraux. Toutefois, la répartition de l'énergie varie en fonction de la fréquence.

Le brevet US-A-3 530 482 décrit un cornet comportant une partition mobile permettant de faire varier le diagramme de rayonnement.

Les brevets FR-A-1 343 253, FR-A-1 025 244, US-A-2 415 807 décrivent diverses positions de partitions dans un cornet.

Les limitations observées avec les moyens de compensation mentionnés ci-dessus sont dues au fait qu'on maîtrise mal la répartition du champ sur l'ouverture rayonnante. Elle est en effet souvent imposée par le mode d'excitation de l'ouverture, par exemple dans le cas d'une excitation par un guide d'onde, par le mode de propagation dans le guide.

Cette répartition peut être modifiée par différents moyens qui limitent la bande et conviennent seulement à des directivités particulières.

Pour résoudre le problème posé dans le préambule de la description, à savoir l'obtention sur une large bande de fréquences d'un diagramme qui dans un plan déterminé peut couvrir un domaine angulaire très étendu, la source selon l'invention comprend un cornet sectoral dans ledit plan avec une ouverture rayonnante cylindrique et des cloisonnements radiaux internes formant une pluralité de sources élémentaires dont les amplitudes respectives peuvent être ajustées de telle façon que le cornet sectoral rayonne suivant la distribution d'amplitude désirée.

L'invention a principalement pour objet une source hyperfréquence à large bande conforme à la revendication 1.

La source hyperfréquence à large bande, objet de l'invention, permet d'obtenir selon l'angle d'ouverture, saillant ou rentrant, de la section de cylindre dans le premier plan de référence une grande variété de directivités dans le premier plan de référence.

D'autres avantages et caractéristiques de la source selon l'invention apparaîtront à la lecture de la description détaillée faite ci-après avec référence aux figures ci-annexées qui représentent:
- Fig. 1, la vue en perspective d'une source selon l'invention;
- Fig. 2, une vue partielle en coupe d'une variante de la source de la figure 1 ;
- Figs. 3a et 4a, une autre variante de la source selon l'invention pour deux directivités différentes, leur diagramme de rayonnement étant représenté schématiquement par les figures 3b et 4b respectivement.

Les mêmes références sont utilisées dans les figures pour désigner des éléments identiques ou remplissant la même fonction.

Dans les modes de réalisation non-limitatifs représentés par les figures et décrits ci-après, un premier et un deuxième plans de référence sont choisis parallèles respectivement au champ électrique E et au champ magnétique H d'une onde électromagnétique qui se propage dans un guide d'onde 6 et qui excite la source selon l'invention. On suppose dans la suite de la description que l'on désire couvrir sur une large bande de fréquence un domaine angulaire étendu, dans le premier plan de référence.

La source selon l'invention, représentée en perspective par la figure 1, comprend un cornet 1 sectoral dans le plan H, c'est-à-dire un guide d'onde rectangulaire présentant un évasement dans le plan du champ H. Le cornet sectoral 1 s'evase ensuite dans le plan du champ électrique E moyenant un cornet 2 sectoral dans le plan E ayant la forme d'un secteur cylindrique de directrice parallèle au champ H. Une pluralité de N cloisonnements internes 31,...3k,...,3N sont réalisés radialement dans le secteur cylindrique 2. Le diagramme (non représenté) d'une telle source couvre, dans le plan E du cornet, un domaine angulaire très étendu et sensiblement constant sur une bande de fréquence assez large. Selon l'angle d'ouverture du secteur cylindrique, une couverture semi-omnidirectionnelle peut être obtenue. La bande de fréquence peut être élargie par l'emploi d'un guide d'excitation 6 à redans de hauteur et largeur variables, disposés sur les parois intérieures du cornet sectoral 1 sur les côtés dans le plan H du cornet.

Le contour du secteur cylindrique 2 peut être un arc de cercle comme dans les figures mais peut également présenter une autre forme.

Les N cloisonnements 31,...,3k,...,3N jouent le rôle de répartiteurs de puissance. L'ouverture cylindrique du cornet 2 peut donc être considérée comme un reseau de (N + 1) sources élémentaires d'ordre k compris entre 1 et N + 1 dont on peut modifier l'amplitude respective. Une source élémentaire est limitée par deux cloisonnements ou un cloisonnement et une paroi latérale du cornet 2. Sur les figures on désigne par aₖ(k=2 à N) l'espacement de deux cloisonnements 3(k-1) et 3k du côté de l'excitation du secteur cylindrique 2 par le cornet sectoral 1 et par Aₖ (k-2 à N) l'ouverture rayonnante comprise entre les deux cloisonnements 3(k-1) et 3k considérés, sur la face extérieure rayonnante de la source. De même on désigne par a, et A, les espacements entre le cloisonnement 31 et la paroi latérale, à l'entrée et à l'ouverture du cornet 2 respectivement et par aN +1 et A_{N+1} les espacements entre le cloisonnement 3N et la paroi latérale, à l'entrée et à l'ouverture du cornet 2 respectivement.

L'espacement aₖ d'ordre k détermine l'amplitude du champ sur l'ouverture rayonnante de la source élémentaire rayonnante d'ordre k decoupée dans la partie cylindrique 2.

Les espacements A₁,...,Aₖ,....A_{N+1} doivent respecter les conditions propres au fonctionnement des réseaux de sources rayonnantes: ils doivent être de l'ordre de λM/2, λ_{M} étant la longueur d'onde correspondant à la fréquence maximale de fonctionnement.

De plus, la source représentée par la figure 1, avec ou sans redans 4, peut fonctionner sur une large bande de fréquence si la largeur de la face de sortie du secteur cylindrique 2, à savoir si la somme k=1 1 Ak des espacements entre cloisonnements ou entre cloisonnement et paroi latérale du cornet 2, est assez grande par rapport à la longueur d'onde λm, par exemple de l'ordre de 2 Âm à 3 λm, Xm étant la longueur d'onde correspondant à la fréquence minimale de fonctionnement.

La figure 2 représente une vue partielle en coupe transversale dans le plan E de la source de la figure 1. Le guide d'onde d'excitation 6 et une partie du cornet sectoral 1 n'ont pas été représentés. Mais tandis que la source de la figure 1 est à répartition équiphase, en plus des élements de la figure 1 qui portent les mêmes réferences, la source selon l'invention peut, comme illustré par la figure 2, comporter des déphaseurs 5 disposés entre certains cloisonnements. Chaque déphaseur 5 permet d'ajuster la phase de la source élémentaire rayonnante constituée par la partie du secteur cylindrique 2 comprise entre les deux cloisonnements ou un cloisonnement et une paroi latérale encadrant le dephaseur 5 considéré. Les déphaseurs 5 peuvent être à lame diélectrique par exemple.

La source à large bande représentée par les figures 1 et 2 se comporte donc comme un réseau de (N + 1) sources élémentaires reparties sur un secteur cylindrique dont on peut modifier la loi d'amplitude à l'aide des espacements aₖ entre cloisonnements et éventuellement la loi de phase en insérant des déphaseurs 5 entre certains cloisonnements.

Les figures 3a et 4a représentent des coupes schématiques partielles dans le plan E de variantes de la source selon l'invention. Les sources qui présentent la configuration illustrée par les figures 3a et 4a respectivement, ont des directivités différentes ainsi que le montrent leurs diagrammes de rayonnement représentés schématiquement par les figures 3b et 4b correspondantes.

La source de la figure 3a présente une directivité moyenne. Celle de la figure 4a est semi-omnidirectionnelle. Dans les deux cas, un cornet pyramidal 7 (c'est-à-dire sectoral dans les plans E et H) raccorde le guide d'onde d'excitation 6 (muni ou non de redans) au secteur cylindrique 2 formant cornet muni de cloisonnements 31,..., 3k,...,3N. L'angle d'ouverture 0 (dont la définition est indiquée dans la description de la figure 1 mais qui n'est pas rappelée sur les figures 3a et 3a afin de ne pas les compliquer) du secteur cylindrique 2 est de l'ordre de 90° dans la source de la figure 3a à directivité moyenne mais est rentrant dans le cas de l'antenne semi-omnidirectionnelle de la figure 4a.

Vu le nombre important de cloisonnements dans la source de la figure 4a étant donné les grandes dimensions du secteur cylindrique 2 et les conditions de fonctionnement mentionnées plus haut et portant sur le dimensionnement du secteur cylindrique, seuls certains cloisonnements sont prolongés jusqu'à la face d'excitation du secteur cylindrique 2 à sa jonction avec le cornet pyramidal 7.

Comme pour le mode de réalisation de la figure 1, la bande de fréquence peut être augmentée par l'emploi d'un guide d'onde d'excitation 6 à redans. Les redans 4 (non représentés) sont alors disposés sur les parois, parallèles au champ H du guide 6 et du cornet pyramidal 7.

On a ainsi décrit une source dont le diagramme de rayonnement peut être rendu large dans un plan (plan E dans les figures) et est indépendant de la fréquence sur une large bande de fréquence.

La présente invention est applicable aux antennes de goniométrie, d'écoute ou de brouillage large bande en bande K par exemple.

## Revendications

1. Source hyperfréquence à large bande excitée par une onde électromagnétique propagée par un guide d'onde rectangulaire (6), les petits et les grands côtés du guide étant respectivement parallèles à deux plans de référence orthogonaux, comportant une partie rayonnante constituée par un premier cornet (2) sectoral, dont l'embouchure est à répartition équiphase et qui a la forme d'un secteur cylindrique avec une directrice orthogonale audit premier plan de référence, divisé en une pluralité de N cloisonnements (31,...,3k,...,3N) disposés radialement à l'intérieur et sur toute la hauteur dudit cornet (2) et délimitant avec les parois latérales dudit cornet (2) une pluralité de N + 1 sources élémentaires rayonnantes, la directivité dans le premier plan de référence étant déterminée par l'angle d'ouverture (0) du secteur cylindrique formant le premier cornet sectoral (2), caractérisée en ce que les largeurs (A,,..., Aₖ,..., A_{N+1)} des ouvertures rayonnantes des N + 1 sources éléméntaires est respectivement de l'ordre de À._{M/}2, λM étant la longueur d'onde correspondant à la fréquence maximum de la bande de fréquence de fonctionnement.

2. Source hyperfréquence à large bande selon la revendication 1, caractérisée en ce que le premier cornet sectoral (2) comporte des déphaseurs (5) disposés chacun entre deux cloisonnements (3(k-1), 3k) limitant une source élémentaire, afin d'assurer une modulation de la loi de phase sur l'embouchure dudit cornet (2).

3. Source hyperfréquence à large bande selon la revendication 1 ou 2, caractérisée en ce que les espacements (aₖ) entre deux cloisonnements (3(k-1), 3k) du côté de l'excitation du cornet sectoral (2) sont égaux.

4. Source hyperfréquence à làrge bande selon l'une quelconque des revendications 1 à 3, caractérisée en ce que la largeur de l'ouverture rayonnante du premier cornet sectoral (2) est très supérieure à la longueur d'onde (λm) correspondant à la fréquence minimum de la bande de fréquence de fonctionnement.

5. Source hyperfréquence à large bande selon l'une quelconque des revendications 1 à 4, caractérisée en ce qu'elle comprend en outre un deuxième cornet (1) sectoral dans le deuxième plan de référence et raccordant le guide d'onde d'excitation (6) à l'entrée du premier cornet sectoral cylindrique (2) formant la partie rayonnante.

6. Source hyperfréquence à large bande selon l'une quelconque des revendications 1 à 4, caractérisée en ce qu'elle comprend en outre un deuxième cornet (7), pyramidal suivant les premier et deuxième plans de référence et raccordant le guide d'onde d'excitation (6) à l'entrée du premier cornet sectoral (2).

7. Source hyperfréquence à large bande selon l'une quelconque des revendications 1 à 4, caractérisée en ce que, dans le guide d'onde d'excitation (6), les parois parallèles au deuxième plan de référence sont munies de redans (4).

8. Source hyperfréquence à large bande selon la revendication 5 ou 6, caractérisée en ce que le guide d'onde d'excitation (6) et le deuxième cornet (1 ; 7) sont munis de redans (4) sur leurs parois parallèles au deuxième plan de référence.

9. Antenne hyperfréquence mettant en oeuvre une source hyperfréquence selon l'une quelconque des revendications 1 à 8, caractérisé en ce qu'elle comporte en outre un dispositif polariseur.

## Patentansprüche

1. Breitbandmikrowellenquelle, die von von einer durch einen rechteckigen Wellenleiter (6) laufenden elektromagnetischen Welle angeregt wird, wobei die kleinen und großen Seiten des Leiters jeweils parallel zu zwei orthogonalen Bezugsebenen liegen und die Quelle einen strahlenden Abschnitt aufweist, der von einem ersten sektorförmigen Horn (2) gebildet wird, dessen Mündung gleichphasig unterteilt ist und das die Form eines Zylindersektors besitzt, mit einer zur ersten Bezugsebene orthogonalen Leitlinie und mit einer Mehrzahl von N Trennwänden (31,...,3k,...,3N), welche radial im Inneren und über die ganze Höhe des Hornes (2) angeordnet sind und mit den Seitenwänden des Hornes (2) eine Mehrzahl von N + 1 elementaren Strahlungsquellen bilden, wobei die Richtwirkung in der ersten Bezugsebene bestimmt ist durch den Öffnungswinkel (8) des Zylindersektors, welcher das sektorförmige Horn (2) bildet, dadurch gekennzeichnet, daß die Breiten [A₁,...,Aₖ,...,A_{N+1}) der strahlenden Öffnungen der N + 1 elementaren Quellen jeweils in der Größenordnung von AM/2 liegen, wobei λM die der Höchstfrequenz des Betriebsfrequenzbandes entsprechende Wellenlänge ist.

2. Breitbandmikrowellenquelle nach Anspruch 1, dadurch gekennzeichnet, daß das erste sektorförmige Horn (2) Phasenschieber (5) aufweist, die jeweils zwischen zwei eine Elementarquelle begrenzenden Trennwänden (3(k-1), 3k) angeordnet sind, um eine Modulation des Phasengesetzes über die Mündung des Horns (2) zu sichern.

3. Breitbandmikrowellenquelle nach Anspruch 1 oder 2, dadurch gekennzeichnet, daß die Abstände (aₖ) zwischen zwei Trennwänden (3(k-1), 3k) auf der Anregungsseite des sektorförmigen Horns (2) gleich groß sind.

4. Breitbandmikrowellenquelle nach einem beliebigen der Ansprüche 1 bis 3, dadurch gekennzeichnet, daß die Breite der strahlenden Öffnung des ersten sektorförmigen Horns (2) wesentlich größer als die der Mindestfrequenz des Betriebsfrequenzbandes entsprechenden Wellenlänge (λm) ist.

5. Breitbandmikrowellenquelle nach einem beliebigen der Ansprüche 1 bis 4, dadurch gekennzeichnet, daß sie weiter ein zweites sektorales Horn (1) in der zweiten Bezugsebene aufweist, welches den Anregungswellenleiter (6) mit dem Eingang des ersten sektorförmigen zylindrischen Horns (2) verbindet, das den strahlenden Teil bildet.

6. Breitbandmikrowellenquelle nach einem beliebigen der Ansprüche 1 bis 4, dadurch gekennzeichnet, daß sie weiter ein zweites pyramidenförmiges Horn (7) gemäß der ersten und der zweiten Bezugsebene umfaßt, welches den Anregungswellenleiter (6) mit dem Eingang des ersten sektorförmigen Horns (2) verbindet.

7. Breitbandmikrowellenquelle nach einem beliebigen der Ansprüche 1 bis 4, dadurch gekennzeichnet, daß im Anregungswellenleiter

(6) die zur zweiten Bezugsebene parallelen Wände mit Stufen (4) ausgestattet sind.

8. Breitbandmikrowellenquelle nach Anspruch 5 oder 6, dadurch gekennzeichnet, daß der Anregungswellenleiter (6) und das zweite Horn (1; 7) an ihren zur zweiten Bezugsebene parallelen Wänden mit Stufen (4) ausgestattet sind.

9. Mikrowellenantenne, die eine Mikrowellenquelle nach einem beliebigen der Ansprüche 1 bis 8 verwendet, dadurch gekennzeichnet, daß sie weiter eine Polarisationsvorrichtung aufweist.

## Claims

1. A wideband microwave source driven by an electromagnetic wave propagated by a rectangular wave guide (6), of which the small and the large sides are respectively disposed parallelly to two orthogonal reference planes, comprising a radiating portion constituted by a first sectorial horn (2), the mouth of which adopts an equiphase repartition, and which presents the shape of a cylindrical sector having an orthogonal directrix with the first reference plane, the horn being subdivided by a plurality of N partitions (31,...,3k,..,3N) disposed radially in the horn (2) and across the entire height thereof, which delimits together with the lateral walls of the horn (2) a plurality of N + elementary radiating sources, the directivity in the first reference plane being determined by the aperture angle (0) of the cylindrical sector forming the first sectorial horn (2), characterized in that the widths (A₁,...,Aₖ,...A_{N+1}) of the radiating apertures of the N + 1 elementary sources are respectively of the order of ÀM/2, wherein ÀM is the wavelength corresponding to the highest frequency of the operating frequency band.

2. A wideband microwave source according to claim 1, characterized in that the first sectorial horn (2) comprises phase shifters (5) each of which being disposed between two partitions (3(k-1), 3k) delimiting an elementary source, so as to ensure a modulation of the phase law along the mouth of the horn (2).

3. A wideband microwave source according to claim 1 or 2, characterized in that the distances (aₖ) between two partitions (3(k-1), 3k) at the driver side of the sectorial horn (2) are equal.

4. A wideband microwave source according to any one of claims 1 to 3, characterized in that the width of the radiating aperture of the first sectorial horn (2) is largely superior to the wavelength (Xm) corresponding to the minimum frequency of the operating frequency band.

5. A wideband microwave source according to any one of claims 1 to 4, characterized in that it further comprises a second sectorial horn (1) in the second plane of reference and being adapted to connect the driver wave guide (6) to the input of the first sectorial cylindrical horn (2) forming the radiating portion.

6. A wideband microwave source according to any one of claims 1 to 4, characterized in that it further comprises a second pyramid shaped horn (7) along the first and second planes of reference and being adapted to connect the driver wave guide (6) with the input of the first sectorial horn (2).

7. A wideband microwave source according to any one of claims 1 to 4, characterized in that the walls in the driver wave guide (6), which are disposed parallelly to the second reference plane, are provided with steps (4).

8. A wideband microwave source according to claim 5 or 6, characterized in that the driver wave guide (6) and the second horn (1; 7) are provided with steps (4) on their walls disposed parallelly to the second reference plane.

9. A microwave antenna for implementing a microwave source according to any one of claims 1 to 8, characterized in that it further comprises a polarising device.
